# FASCICULE DE BREVET EUROPEEN

(11) **EP 0 014 168 B1**
(45) Date de publication et mention de la délivrance du brevet: **20.06.1984**
(21) Numéro de dépôt: 80420009.5
(22) Date de dépôt: 25.01.1980
(51) Int. Cl.: D04B 9/46

(54) **Métier à tricoter circulaire automatique**
Automatische Rundstrickmaschine
Automatic circular knitting machine

(30) Priorité: 29.01.1979 FR 7902812
(43) Date de publication de la demande: 06.08.1980
(73) Titulaire: Monnet, Bernard, Blanzy, Saône et Loire (FR)
(72) Inventeur: Monnet, Bernard, Blanzy, Saône et Loire (FR)
(74) Mandataire: Maureau, Bernard

## Description

La présente invention concerne un métier à tricoter circulaire automatique permettant de réaliser une chaussette de sport dont la jambe présente un aspect côte classique selon lequel plus de la moitié des mailles est constituée de mailles endroit et dont la totalité du pied, réalisée en jersey uni, présente la face envers du jersey à l'extérieur.

L'utilisateur dispose ainsi d'une chaussette qui, tout en conservant un aspect esthétique satisfaisant en raison de l'aspect de la jambe, présente des propriétés de confort au porteur accrues puisque la partie du pied qui est au contact de la peau est constituée par la face endroit du jersey uni. De plus, la face envers du jersey se trouvant au contact direct de l'intérieur de la chaussure évité, du fait même de son relief, un glissement du pied de l'utilisateur pendant la marche.

Les métiers circulaires automatiques connus, du type de celui décrit dans le brevet britannique 1 005 486, comportent deux fontures cylindriques en vis-à-vis entre lesquelles est disposée une plaque de garde et dont les rainures sont en face les unes des autres, de telle sorte que chaque aiguille, qui présente un crochet à chacune de des extrémités, puisse être utilisée au niveau du cylindre supérieur ou au niveau du cylindre inférieur et passer d'un cylindre à l'autre.

L'utilisation des aiguilles au niveau du cylindre inférieur permet la formation de mailles endroit, tandis que l'utilisation des aiguilles-au niveau de cylindre supérieur permet la formation des mailles envers. Lorsque toutes les aiguilles travaillent au niveau du cylindre inférieur, il est obtenu un jersey endroit.

Il est possible d'obtenir des côtes en alternant les mailles endroit et envers en fonction de la position des aiguilles, respectivement au niveau du cylindre supérieur et du cylindre inférieur.

La chaussette sort du métier sous forme d'un boyau, un dispositif de traction assurant la descente de ce boyau étant constitué par deux cylindres entraînés en rotation entre lesquels le boyau est maintenu en pression.

En outre, des platinettes sont associées au cylindre inférieur qui ont pour fonction d'éviter la remontée du dernier rang de mailles lors du passage d'un certain nombre d'aiguilles du cylindre inférieur au cylindre supérieur. Ces platinettes, disposées radialement, sont articulées et présentent une extrémité en forme de crochet apte à saisir la maille tricotée.

Au niveau du cylindre supérieur, il est également prévu des platinettes qui, montées de manière fixe sur leur support cylindrique, ont pour fonction de faciliter la descente du boyau.

En ce qui concerne l'amenée du fil au métier, elle est réalisée à l'aide d'un bras jeteur disposé de manière telle que le fil tangente la zone située entre les deux cylindres au point où les aiguilles réalisent la prise de fil.

Ce type de métier connu ne permet pas, de par sa conception, d'assurer la descente normale d'un boyau dont plus de la moitié des mailles est constituée par des mailles envers sans qu'il se produise un bourrage du boyau dû au chargement des aiguilles.

La présente invention à donc pour but de proposer un métier à tricoter circulaire automatique qui évite ces inconvénients lors de la réalisation de chaussettes de sport qui, retournées après tricotage, présentent, en conditions d'utilisation, une partie jambe d'aspect côte classique dans laquelle plus de la moitié des mailles est constituée de mailles endroit et une partie pied totalement réalisée en jersey uni présentant la face envers du jersey à l'extérieur.

A cet effet, le métier selon l'invention du type précité, comporte en outre des moyens permettant d'abaisser le support des platinettes associées au cylindre supérieur, de telle sorte que celles-ci se trouvent au niveau habituel de prise du fil de tricotage et, les moyens de guidage du fil lors de l'amenée de celui-ci au cylindre supérieur, sont agencés de manière telle que le fil sortant desdits moyens puisse tangenter la plaque de garde située entre les deux cylindres en un point situé entre la sortie des moyens de guidage et le point où les aiguilles réalisent la prise du fil.

La traction exercée sur le boyau facilite le dégagement de celui-ci, de même que l'abaissement des platinettes associées au cylindre supérieur. Du fait de l'abaissement des platinettes, celles-ci obturent partiellement l'ouverture du crochet de chaque aiguille au niveau du cylindre supérieur, de telle sorte qu'il convient de réaliser un guidage du fil en position arrière et basse au milieu de la plaque de garde, afin d'assurer une bonne prise du fil par les aiguilles au niveau de chaque crochet.

La mise en oeuvre de la combinaison de moyens spécifique à l'invention ne doit être adoptée que pour le tricotage de la partie formant jambe, le tricotage du talon étant réalisé de manière traditionnelle.

Avantageusement, le bras jeteur amenant le fil au métier est monté pivotant autour d'un axe sensiblement vertical passant par son extrémité opposée à celle guidant le fil, et est susceptible d'occuper au moins deux positions, à savoir la position traditionnelle et une position dans laquelle il a pivoté d'un certain angle tendant à éloigner son extrémité de guidage du fil du point de la prise de fil.

Selon une forme simple d'exécution de l'invention, au bras jeteur est associé un doigt déporté latéralement sur lequel agit un organe de déplacement.

Dans ce cas, l'organe de déplacement du bras jeteur est constitué par un câble et/ou un levier qui actionné par le tambour de commande, est susceptible de faire pivoter le bras jeteur à partir de sa position de départ, un ressort étant prévu qui, agissant sur un talon associé au bras jeteur, ramène celui-ci en position de départ, où il prend appui sur une butée, lorsque toute action cesse d'être exercée sur le câble et/ou le levier.

L'invention sera mieux comprise à l'aide de la description qui suit en référence aux dessins annexés représentant, à titre d'exemple non limitatif, une forme d'exécution des moyens de guidage du fil dans ce dispositif:
Figure 1 en est une vue en perspective;
Figure 2 en est une vue de dessus;
Figure 3 est une vue de côté d'une aiguille lors de la préhension d'un fil au niveau du cylindre supérieur.

Comme montré très schématiquement sur le dessin, le métier comporte un cylindre supérieur 2 et un cylindre inférieur 3 coaxiaux entre lesquels est prévu un léger espace pour une plaque de garde 4. Dans les cylindres supérieur 2 et inférieur 3 sont ménagées des rainures correspondantes pour le guidage d'aiguilles 5 actionnées par des platines 6 à partir d'un tambour de commande.

L'amenée du fil 7 est réalisée à l'aide d'un bras jeteur 8, le parcours en amont du bras jeteur n'étant pas représenté. De manière traditionnelle, le bras jeteur 8 est disposé, comme montré en trait plein, de telle sorte que le fil 7 tangente le cylindre au niveau où est réalisée la prise de fil par le crochet inférieur 9 d'une aiguille.

Conformément à l'invention, le bras jeteur 8 est monté pivotant autour d'un axe vertical 10 auquel sont associés également un doigt 12 déporté latéralement par rapport au bras jeteur, ainsi qu'un talon 13. A l'extrémité libre du doigt 12 est fixé un câble 14 qui, passant dans une gaine 15, est actionné à partir du tambour de commande dans un sens de traction. La traction exercée par le câble 14 sur le doigt 12 assure le passage de l'ensemble tournant dans la position représentée en traits mixtes à la figure 2.

Le retour en position initiale du bras jeteur 8 est réalisé, lorsque le câble 14 est relâché, sous l'effet d'un ressort 16 monté entre un point fixe et le talon 13, agissant jusqu'à ce que le talon 13 vienne en appui sur une butée 17 de position réglable.

Comme montré à la figure 2, lorsque le bras jeteur 8 est dans la position représentée en traits mixtes, le fil tangents le cylindre en aval du point où les aiguilles réalisent la prise du fil, ce qui assure, comme montré à la figure 3, l'accrochage par un crochet inférieur 9 d'une aiguille malgré l'obturation partielle de l'ouverture de celui-ci par une platinette 18 associée au cylindre supérieur.

Ce dispositif apporte une grande amélioration à la technique existante en permettant la transformation de manière simple d'un métier circulaire à deux cylindres verticaux permettant le tricotage sur celui-ci d'une chaussette dont la jambe présente un aspect côte dont plus de la moitié des mailles sont des mailles envers.

Comme il va de soi, l'invention ne se limite pas à la seule forme d'exécution de ce dispositif, décrite ci-dessus à titre d'exemple.

C'est ainsi notamment que les moyens de guidage du fil pourraient être différents et que les moyens de déplacement du bras jeteur pourraient être constitués par un levier seul et/ou associé au câble.

## Revendications

1. Métier à tricoter circulaire automatique pour la réalisation de chaussettes de sport qui, retournées après tricotage, présentent en conditions d'utilisation une partie jambe d'aspect côte classique dans laquelle plus de la moitié des mailles est constituée de mailles endroit et une partie pied totalement réalisée en jersey uni présentant la face envers du jersey à l'extérieur, métier comprenant un cylindre supérieur (2) et un cylindre inférieur (3) verticaux entre lesquels est prévu un léger espace pour une plaque de garde (4) et dans lesquels sont ménagées des rainures pour le guidage d'aiguilles (5) actionnées par des platines (6) à partir d'un tambour de commande, les rainures de deux cylindres étant en face les unes des autres de telle sorte que chaque aiguille, qui présente un crochet à chacune de ses extrémités, puisse être utilisée au niveau du cylindre supérieur ou au niveau du cylindre inférieur, et passer d'un cylindre à l'autre, le cylindre supérieur étant équipé de platinettes (18) facilitant la descente du boyau, des moyens (8), etant prévus qui assurent le guidage du fil lors de l'amenée de celui-ci au cylindre supérieur, et des cylindres étant prévus pour exercer une traction sur le boyau sortant à la partie inférieure du métier, ledit métier étant caractérisé en ce qu'il comprend en outre des moyens permettant d'abaisser le support des platinettes (18) associées au cylindre supérieur (2), de telle sorte que celles-ci se trouvent au niveau habituel de prise du fil de tricotage (7) et en ce que les moyens de guidage (8) du fil lors de l'amenée de celui-ci au cylindrre supérieur (2), sont àgencés de manière telle que le fil (7) sortant desdits moyens puisse tangenter la plaque de garde (4) en un point situé entre la sortie des moyens de guidage et le point où les aiguilles réalisent la prise du fil (7), ces différents moyens étant mis en oeuvre lors du tricotage de la partie jambe de la chaussette.

2. Métier selon la revendication 1, caractérisé en ce que le bras jeteur (8) amenant le fil (7) au métier est monté pivotant autour d'un axe (10) sensiblement vertical passant par son extrémité opposée à celle guidant le fil, et est susceptible d'occuper au mons deux positions, à savoir une premiére position connue en soi dans laquelle le fil (7), est amené tangentiellement à la plaque de garde (4) au point où les aiguilles réalisent la prise de fil, et une seconde position dans laquelle il a pivoté d'un certain angle en direction de la plaque de garde de manière à éloigner son extrémité de guidage du fil du point de la prise de fil, de telle sorte que le fil tangente la plaque de garde (4) entre l'extrémité du bras et le point où les aiguilles réalisent la prise du fil.

3. Métier selon la revendication 2, caractérisé en ce qu'au bras jeteur (8) est associé un doigt (12) déporté latéralement sur lequel agit un organe de déplacement.

4. Métier selon la revendication 3, caractérisé en ce que l'organe de déplacement du bras jeteur (8) est constitué par un câble (14) et/ou un levier qui, actionné par le tambour de commande, est susceptible de faire pivoter le bras jeteur à partir de sa position de départ, un ressort (16) étant prévu qui, agissant sur un talon (13) associé au bras jeteur, ramène celui-ci en position de départ, où il prend appui sur une butée (17), lorsque toute action cesse d'être exercée sur le câble.

## Patentansprüche

1. Automatische Rundstrickmaschine zur Herstellung von Sportstrümpfen, die, nach dem Stricken auf die andere Seite gestülpt, bei ihrer Benutzung einen Beinbereich aufweisen, der ein klassiches Seitenaussehen hat, bei dem mehr als die Hälfte der Maschen aus rechtsseitigen Maschen gebildet ist, sowie einen Fußbereich, der vollständig aus Uni-Jersey hergestellt ist, mit der linken Seite des Jerseys nach außen, welcher Webstuhl einen oberen Zylinder (2) und einen unteren Zylinder (3) aufweist vertical zwischen denen ein kleiner Freiraum für eine Schutzplatte (4) vorgesehen ist und in denen Nuten für die Führung von Nadeln (5) vorgesehen sind, die ausgehend von einer Steuertrommel mittels Platinen (6) betätigt werden, wobei die Nuten der beiden Zylinder einander gcgenüberliegen derart, daß jede Nadel, die einen Haken an jedem ihrer Enden aufweist, in der Höhenlage des oberen oder in der Höhenlage des unteren Zylinders benutzt werden kann und von einem Zylinder zum anderen gehen kann, wobei der obere Zylinder mit kleinen Platinen (18) ausgerüstet ist, die das Herabbewegen des Schlauches erleichtern und wobei Mittel (8) vorgesehen sind, die die Führung des Fadens bei seiner Heranführung an den oberen Zylinder gewährleisten und ferner Zylinder vorgesehen sind, die einen Zug auf den am unteren Bereich des Webstuhles austretenden Schlauch ausüben, welcher Webstuhl dadurch gekennzeichnet ist, daß er unter anderem Mittel zum Absenken des Supportes der kleinen Platinen (18) aufweist, die dem oberen Zylinder (2) zugeordnet sind, derart, daß sich diese in der gewöhnlichen Höhenlage des Engreifens des Strickfadens (7) befinden und dadurch gekennzeichnet, daß die Führungsmittel (8) des Fadens bei seiner Zuführung zum oberen Zylinder (2) derart angetrieben sind, daß der Faden (7), der aus diesen Mitteln heraustritt, die Schutzplatte (4) an einem Punkt tangential anlaufen kann, der zwischen dem Auslaß der Führungsmittel und dem Punkt liegt, an dem die Nadeln das Aufnehmen des Fadens (7) durchführen, wobei diese verschiedenen Mittel beim Stricken des Beinbereiches des Strumpfes in Gang gesetzt sind.

2. Strickmaschine nach Anspruch 1, dadurch gekennzeichnet, daß der den Faden (7) an die Strickmaschine heranführende Zuführarm (8) schwenkbar um eine im wesentlichen vertikale Achse (10), die durch sein dem Fadenführungsende gegenüberliegendes Ende geht, montiert ist und er mindestens zwei Stellungen einnehmen kann, und zwar eine erste, an sich bekannte Stellung, in der der Faden (7) tangential an die Schutzplatte (4) an einen Punkt herangeführt ist, an dem die Nadeln den Faden aufnehmen, und eine zweite Stellung, in der er um einen bestimmten Winkel in Richtung der Schutzplatte verschwenkt ist, derart, daß sich sein Fadenführungsende vom Punkt der Fadenaufnahme entfernt, so daß der Faden die Schutzplatte (4) zwischen dem Ende des Armes und dem Punkt, an dem die Nadeln den Faden aufnehmen, tangiert.

3. Strickmaschine nach Anspruch 2, dadurch gekennzeichnet, daß dem Zuführarm (8) ein seitlich versetzter Finger (12) zugeordnet ist, auf den ein Stellorgan wirkt.

4. Strickmaschine nach Anspruch 3, dadurch gekennzeichnet, daß das Stellorgang des Zuführarmes (8) durch ein Kabel (14) und/ oder einen Hebel gebildet ist, mit dem, betätigt von der Steuertrommel, der Zuführarm ausgehend von seiner Ausgangsstellung verschwenkbar ist, wobei eine Feder (16) vorgesehen ist, die auf einen dem Zuführarm zugeordneten rückwärtigen Ansatz (13) wirkt und den Zuführarm in die Ausgangsstellung rückführt, in der er sich auf einem Anschlag (17) abstützt, wenn jegliche Einwirkung durch das Kabel aufgehört hat.

## Claims

1. An automatic circular knitting machine for the manufacture of sports socks which, when turned inside out after being knitted up, display when worn a leg section with a standard appearance in which more than half the stitches consist of plain stitches and the foot section is completely formed in plain machine knit with the reverse of the machine knit on the outside, the knitting machine consisting of an upper cylinder (2) and a lower cylinder (3) set vertically between which is provided a small space for a guard plate (4) and in which there are grooves to guide the needles (5) which are driven by plates (6) coming from a control drum, the grooves of the two cylinders being opposite each other so tht each needle, which has a small hook at each end, may be used either at the level of the upper cylinder or at the level of the lower cylinder, and may pass from one cylinder to the other, the upper cylinder being fitted with little plates (18) which facilitate the taking down of the yarn, means (8) being provided to ensure the guidance of the yarn when this yarn is brought to the upper cylinder and cylinders being provided to exert a pull on the yarn coming out from the lower part of the knitting machine, this knitting machine being characterised in that it further consists of means enabling the support for the little plates (18) which are linked to the upper cylinder (2) to be lowered in such a way that these little plates are at the usual level for taking the knitting yarn (7) and in that the means (8) for the guidance of the yarn when this yarn is brought to the upper cylinder (2) are arranged so that the yarn (7) coming out from the aforesaid means may come tangentially to the guard plate (4) at a point situated between the outlet of the means for guidance and the point where the needles make possible the taking of the yarn (7), these various contrivances being set to work when the leg part of the sock is being knitted up.

2. A knitting machine according to claim 1, characterised in that the knitting arm (8) bringing the yarn (7) to the knitting machine is mounted so that it revolves around a substan- tiually vertical axis (10) passing by its end opposite to the end guiding the yarn, and the knitting arm is capable of taking up at least two positions, namely a first position, known in itself, in which the yarn (7) is brought tangentially to the guard plate (4) enters the end of the knitting arm and the point at which the needles take up the yarn.

3. A knitting machine according to claim 2, characterised in that the knitting arm (8) has a finger (12) linked to it and carried laterally of it on which a displacement component acts.

4. A knitting machine according to claim 3, characterised in that the displacement component of the knitting arm (8) consists of a cable (14) and or a lever which, operated by the control drum is capable of making the knitting arm revolve forward from its starting position, a spring (16) being provided which, acting on a flange (13) linked to the knitting arm, brings the knitting arm back to the starting point where it rests on a stop (17), when all operation ceases to be exerted on the cable.
